# EUROPÄISCHE PATENTSCHRIFT

(11) **EP 0 225 354 B1**
(45) Veröffentlichungstag und Bekanntmachung des Hinweises auf die Patenterteilung: **22.08.1990**
(21) Anmeldenummer: 86903370.4
(22) Anmeldetag: 10.06.1986
(51) Int. Cl.: A63H 19/18

(54) **KUPPLUNGSVORRICHTUNG AN EINEM MODELLEISENBAHNFAHRZEUG**
COUPLING DEVICE FOR SCALE MODELS OF RAILWAY CARS
DISPOSITIF DE CONNEXION DE MODELES REDUITS DE WAGONS DE CHEMIN DE FER

(30) Priorität: 11.06.1985 DE 3520856
(43) Veröffentlichungstag der Anmeldung: 16.06.1987
(73) Patentinhaber: Schuller, Wolfgang, D-4300 Essen 1 (DE)
(72) Erfinder: Schuller, Wolfgang, D-4300 Essen 1 (DE)
(74) Vertreter: Zenz, Joachim Klaus, Dipl.-Ing.
(86) Internationale Anmeldenummer: EP8600345
(87) Internationale Veröffentlichungsnummer: WO8607278

(56) Entgegenhaltungen:
- EP-A- 0 054 932
- US-A- 2 237 171
- US-A- 3 518 790

## Beschreibung

Die Erfindung betrifft eine Kupplungsvorrichtung an einem Modelleisenbahnfahrzeug, die einen Kupplungsteil, einen mit diesem verbundenen Schaft mit einer in Längsrichtung des Fahrzeugs in eine Normallage ausrichtbaren Achse, einem an den Schaft angeformten, sich horizontal nach beiden Seiten des Schafts erstreckenden Anker und dem Schaft und/oder den Anker gekuppelte Druckfedermittel aufweist, die unter Zusammenwirken mit dem Schaft und dem Anker den Kupplungsteil gefedert in der Normallage zu halten suchen, jedoch ein entgegen der Federkraft bewirktes Verschwenken des Kupplungsteils um eine Vertikalachse ermöglichen, wobei der Anker und die Druckfedermittel in einer Kammer angeordnet sind und der Anker gegen eine dem freien Ende des Kupplungsteils zugewandte Widerlagerfläche an der Rückwand der Kammer gedrängt wird, so daß beim Verschwenken des Kupplungsteils einer der Endbereiche des Ankers einen auf der Schwenkseite liegenden Schwenkpunkt auf der Widerlagerfläche bildet.

Aus der DE-C-1 703 876 ist eine Kupplungsvorrichtung bekannt, bei der der Anker durch eine Druckfeder gegen eine Widerlagerfläche gedrückt wird. Bei der Kurvenfahrt wird die Kupplungsvorrichtung seitlich nach außen verschwenkt. Der Schwenkpunkt des Ankers liegt dabei auf der der Schwenkseite abgewandten Seite der Kupplungsvorrichtung. Dadurch verkürzt sich der Abstand des freien Kupplungsendes zum Wagenende bzw. zum Pufferende. Diese Verkürzung erfolgt bei zwei gekuppelten Fahrzeugen an beiden Fahrzeugenden. Um zu verhindern, daß die Pufferenden in Berührung gelangen, muß die Kupplung aus reichend weit über das Wagenende hinausreichen. Die Folge ist ein übergroßer Abstand zwischen den Puffern bzw. Wagen und eine erkennbare Abweichung vom realen Modell.

Aus der DE-Z "Eisenbahn Magazin" 10/76 Seiten 57/59 ist eine Kurzkupplung bekannt, die bereits eine Minimierung des Pufferabstandes bei Geradeausfahrt und eine Vergrößerung des Kupplungsüberstandes bei zunehmender Abweichung von der Mittelposition der Kupplung ermöglicht. Diese bekannte Kurzkupplung bedingt eine komplizierte und relativ große Ankerkonstruktion, die bei Kurvenfahrt, d.h. in verschwenkter Stellung auffällig und störend in Erscheinung tritt. Eine am Anker angreifende Zugfeder drängt die Kupplungsvorrichtung in die Mittelposition.

Die EP-A-0 054 932 zeigt eine Kupplungsvorrichtung der eingangs genannten Art, bei der eine Führungsschablone mit zwei kurvenförmigen Ästen zur beidseitigen Führung der beiden T-Schenkel des Ankers dienen. An-diesen kurvenförmigen Ästen stützen sich auch zei Bandfedern ab, deren Aufgabe es ist, den in jeder Schwenkstellung in der Führungsschablone geführten Schaft in die Mittelstellung zurückzustellen. Die Abstützung der Federn erfolgt auf derselben Seite wie der Widerlagerangriff. Die genaue Ausbildung und der kurvenförmigen Äste der Führungsschablone bedingt einen erheblichen baulichen Aufwand und beeinträchtigt die Zuverlässigkeit der Funktion bei Eindringen kleiner Fremdkörper in die Kammer der Führungsschablone.

Der Erfindung liegt demgegenüber die Aufgabe zugrunde, die Funktionstüchtigkeit der Kupplungsvorrichtung zu verbessern und den baulichen Aufwand zu verringern.

Ausgehend von einer Kupplungsvorrichtung der eingangs genannten Art, wird diese Aufgabe erfindungsgemäß dadurch gelöst, daß das Andrücken des Ankers an die Widerlagerfläche durch die Druckfedermittel erfolgt, wozu die Kammer eine dem Kupplungsteil zugewandte Frontwand mit einer die Schwenkbewegung des Schaftes ermöglichenden Durchtrittsöffnung für den Schaft aufweist und außerdem die Druckfedermittel wenigstens eine Druckfederelement aufweisen, das sich gegen die Innenfläche der Frontwand abstützt. Dies Ausbildung sorgt für eine modellgetreue Nachbildung von Modelleisenbahnfahrzeugen im Kupplungsbereich. Bei Vergrößerung des Abstandes des freien Endes der Kupplungsvorrichtung zum Wagenende, insbesondere beim Schwenken der Kupplung, ändert sich nur die Länge des aus dem Gehäuse austretenden Schafts. Diese Längenänderung tritt nicht sichtbar in Erscheinung. Es wird auch eine der Wirklichkeit angepaßtere Funktion erreicht. Da die Anker mittels Federkräften auf die den freien Kupplungsenden zugewandten Widerlagerflächen gedrängt werden, können sie durch Zugkräfte entgegen der Federkraft abgehoben werden. Beim Anfahren eines langen Fahrzeugverbandes werden von der ziehenden Lokomotive nacheinander die aneinander gekuppelten Fahrzeuge, unter Beaufschlagung der jeweiligen Federelemente in des Kupplungsvorrichtungen, beschleunigt. Die erforderliche Anfahrkraft ist gegenüber dem Anfahrverhalten eines Zugverbandes mit bekannten Kupplungsvorrichtungen verbessert, und eine Durchdrehtendenz der Räder der Lokomotive auf den Gleisen vermindert.

Bei einer Weiterbildung der Erfindung sind der Schaft, der Anker und ein Kupplungsteil als einstückiges Kunststoffspritzteil ausgebildet, wobei an dem Schaft und/oder der der Widerlagerfläche abgewandten Seite des Ankers sich an wenigstens einem Kammerinnenteil federnd abstütztende Federelemente einstückig mit angespritzt sind. Bei einer solchen Ausbildung wird insbesondere das Auswechseln vorhandener Kupplungsteile gegen die erfindungesgemäßen Kupplungsteile noch weiter vereinfacht.

Bei den bekannten Kupplungsvorrichtungen konnte man häufig beobachten, daß beim langsamen Ankuppelvorgang die Kupplungsvorrichtungen von ihren Federn so fest in ihrer Kupplungsposition gehalten wurden, daß eine Ankupplung nicht zustandekam. In Weiterbildung der Erfindung ist daher das freie End der Kupplungsvorrichtung um eine quer verlaufende horizontale Achse gegenüber dem Anker, insbesondere nach ober schwenkbar angeordnet. Da bei dieser Ausbildung nur das Gewicht des relativ leichten Spritzteils angehoben werden muß, kommt auch bei langsamen Annäherungen zuverlässig eine Kupplung zustande. Die Verlagerung des Schwenkbereiches aus dem Fahrzeugende heraus hat zudem den Vorteil, daß kein Raum für das Hochschwenken des Schafts benötigt wird und damit das Fahrzeugende modellgetreuer gestaltet werden kann. Um zu verhindern, daß bei stoßartiger Druckbelastung beim Schieben der Fahrzeuge die freien Enden der Kupplungsvorrichtung nach oben gedrängt werden, ist in einer Weiterbildung der Kupplungsteilabschnitt, der dem äußersten freien Ende der Kupplungsvorrichtung bei eingerückter Kupplung gegenüberliegt und der ein im wesentlichen dreieckförmiges Profil mit horizontal verlaufenden Kanten aufweist, komplementär zum ersten Kupplungsabschnitt und zu dessen Aufnahme ausgebildet.

Insbesondere bei Modelleisenbahnfahrzeugen kleiner Spurweite stehen der Schwenkbewegung der Kupplungsvorrichtung und/oder eines Drehgestells und/oder den Ausschlagbewegungen von Rädern sehr häufig Modellteile im Wege. Um trotzdem einen ausreichenden Bewegungshub der Kupplungsvorrichtung zu gewährleisten, werden in Weiterbildung der Erfindung derartige Modellteile lageveränderbar mit dem Fahrzeug verbunden. Die Kupplungsvorrichtung und/oder das Drehgestell und/oder die Radaufhängung weist dabei an einem horizontal verschwenkbaren bzw. verschiebbaren Abschnitt wenigstens einen Mitnehmer auf, der mit den lageveränderbaren Modellteilen in Mitnahmeverbindung bringbar ist.

Bei derartigen Modellteilen handelt es sich insbesondere um die Trittbrettanordnungen an Personenwagen. Man hat diese bereits an den Drehgestellen der Fahrzeuge befestigt, was jedoch unschöne Schlitze zwischem dem Fahrzeugkörper und den Trittbrettanordnungen ergibt.

Vorzugsweise sind die Modellteile, insbesondere die Trittbrettanordnungen, querverschieblich am Boden des Fahrzeugs in einer Führung gehaltert. Um ein Verkanten innerhalb der Führung und ein Verhaken von Trittbrettanordnungen zweier gekuppelter Wagen zu verhindern, sind die Führungen im wesentlichen konzentrisch um eine vertikale Achse verlaufend angeordnet.

Vorzugsweise sind die Trittbrettanordnungen gegenüberliegender Seiten eines Fahrzeuges miteinander federnd verbunden und die Trittbrettanordnungen aus dem Umfangsprofil des Fahrzeuges nur nach außen verschiebbar angeordnet. Die die Trittbrettanordnungen verbindende Federanordnung kann dabei einstückig mit den Trittbrettanordnungen als Kunstoffspritzteil ausgebildet sein.

Bei einer anderen Weiterbildung der Erfindung ist am Drehgestell eines Fahrzeugs wenigstens ein Mitnehmer vorgesehen, der am Anker oder am Schaft der seitlich schwenkbaren Kupplungsvorrichtung angreift, so daß ein ungekuppeltes Kupplungsteil bei der Kurvenfahrt etwa auf Gleismitte gehalten wird. Da die Kupplungsvorrichtung gemäß der Erfindung relativ kurz ausgebildet ist, ist demgemäß die erforderliche seitliche Schwenkung gering und über das Drehgestell steuerbar.

In der Zeichnung sind schematisch Ausführungsbeispiele der Erfindung dargestellt. Es zeigen:
Fig. 1 ein erstes Ausführungsbeispiel einer Kupplungsvorrichtung mit einer Druckfeder;
Fig. 2 zweites Ausführungsbeispiel einer Kupplungsvorrichtung als einstückiges Kunststoffspritzteil mit angeformten Federelementen;
Fig. 3 ein drittes Ausführungsbeispiel mit einer zusätzlichen Lagerung des Schafts auf einer vertikalen Achse;
Fig. 4 das freie Ende der Kupplungsvorrichtung in seiner Position gegenüber dem Bodenteil des Kupplungshakens einer zweiten Kupplungsvorrichtung;
Fig. 5 querverschieblich im Fahrzeugkörper gelagerte Trittbrettanordnungen; und
Fig. 6 ein mit der Kupplungsvorrichtung gekoppeltes Drehgestell zur Verschwenkung des Kupplungshakens bei der Kurvenfahrt.

Die Kupplungsvorrichtung 1 ist ohne die Modellteile eines Modelleisenbahnwagens dargestellt. Sie weist einen Kupplungshaken 1', einen Schaft 4 und einen Anker 5 auf. Durch eine Druckfeder 3 wird der Anker 5 gegen eine dem freien Ende (1') der Kupplungsvorrichtung 1 zugewandten Widerlagerfläche 2 gedrängt, die mit dem Fahrzeugkörper verbunden ist. Bei einem Verschwenken der Kupplungsvorrichtung 1 in eine der beiden durch die Pfeile A und B angegebenen Richtungen ergeben sich auf der Widerlagerfläche 2 Schwenkpunkte des Ankers 5 bei 6 und 7. Der Anker 5, ein Teil des Schafts 4 und die Druckfeder 3 sind im Inneren einer Kammer 8 angeordnet. Statt einer Druckfeder 3 kann auch ein nicht dargestelltes elastisches Schaumstoffelement den Anker 5 gegen die Widerlagerfläche 2 pressen.

Da Kupplungshaken, Schaft und Anker vorzugsweise als einstückiges Kunststoffspritzteil ausgebildet sind, können an dieses Spritzteil zusätzlich Federelemente 9, wie in Figur 2 dargestellt, angespritzt sein. Diese Federelemente stützen sich an einem oder mehreren Kammerinnenwänden ab und drängen den Anker 5 gegen die Widerlagerfläche 2.

Bei dem Ausführungsbeispiel nach Figur 3 ist in der Kammer 8 eine vertikale Achse 10 angeordnet, die den Schaft 4 beim Verschwenken führt. Der jeweilige Schwenkpunkt 6 oder 7 wandert dabei auf der Widerlagerfläche 2 nach innen. Die Ausschwenkbewegung des Kupplungshakens 1' ist bei dieser Ausführungsform relativ gering.

Beim Ausführungsbeispiel nach Figur 4 ist der vordere Teil des Kupplungshakens um eine horizontale Achse 11 verschwenkbar gelagert Der Schaft 4 bleibt daher beim Verschwenken des Kupplungshakens während eines Kupplungs-oder Entkupplungsvorganges in der etwa horizontalen Normalstellung und behindert den Kupplungsvorgang nicht. Das äußerste Ende 12 des Kupplungshakens 1' hat ein etwa dreieckförmiges Profil, und der Boden 13 des Kupplungshakens einer zweigen Kupplungsvorrichtung ist dazu komplementär ausgebildet. Beim Schiebebetrieb liegen die komplementären Abschnitte 12 und 13 aufeinander, und es wird ein Abwandern nach oben oder unten und damit ein Entkuppeln der beiden Kupplungsvorrichtungen verhindert.

In Figur 5 ist der Umriß eines Endes eines Modelleisenbahnfahrzeugs mit querverschiebbaren Trittbrettanordnungen 14, 14' dargestellt. Auf der linken seite ist die Trittbrettanordnung 14 nach außen herausgeschoben, während sich die Trittbrettanordnung 14' auf der rechten Seite in der Ruheposition befindet. Die beiden Trittbrettanordnungen sind über zwei Kunststoffstreifen 15,15' verbunden, die als Federn wirken. Ein nicht dargestellter Mitnehmer am Schaft 4 drängt bei einem Ausschewenken des Kupplungshakens z.B. nach links die Trittbettanordnung 14 aus der Ruheposition nach außen, so daß sie die Schwenkbewegung der Kupplungsvorrichtung nicht behindern kann. Dabei werden die Kuntstoffstreifen 15,15', wie im linken Teil der Darstellung gezeigt, zusammengezogen. Durch ihre Federungseigenschaften bewegen sie die Trittbrettanordnung 14 bei zurückschwenkenden Kupplungshaken zurück in ihre Ausgangsposition.

Beim Ausführungsbeispiel gemäß Figur 6 steuert ein Drehgestell 16 die Verschwenkung eines nicht gekuppelten Kupplungshakens über eine Kurve 17. Durch die Kurve 17 wird ein gegenüber der Schwenkung des Drehgestells überproportionaler Schwenkhub des Kupplungshakens erreicht. Die Kurve 17 greift unabhängig von den Widerlagerflächen 2 an den Anker 5 an. Die in Figur 6 nicht dargestellte Kammer 8 weist dazu eine schlitzförmige, horizontal verlaufende Ausnehmung auf, durch die die Kurve 17 hindurchgreifen kann.

## Patentansprüche

1. Kupplungsvorrichtung an einem Modelleisenbahnfahrzeug, die einen Kupplungsteil (1'), einen mit diesem verbundenen Schaft (4) mit einer in Längsrichtung des Fahrzeugs in eine Normallage ausrichtbaren Achse, einem an den Schaft angeformten, sich horizontal nach beiden Seiten des Schafts erstreckenden Anker (5) und mit dem Schaft und/oder dem Anker gekuppelte Druckfedermittel (3; 9) aufweist, die unter Zusammenwirken mit dem Schaft und dem Anker den Kupplungsteil gefedert in der Normallage zu halten suchen, jedoch ein entgegen der Federkraft bewirktes Verschwenken des Kupplungsteils (1') um eine Vertikalachse ermöglichen, wobei der Anker und die Druckfedermittel in einer Kammer (8) angeordnet sind und der Anker gegen eine dem freien Ende des Kupplungsteils zugewandte Widerlagerfläche (2) an der Rückwand der Kammer gedrängt wird, so daß beim Verswhwenken des Kupplungseils (1') einer der Endbereiche des Ankers einen auf der Schwenkseite liegenden Schwenkpunkt auf der Widerlagerfläche (2) bildet, dadurch gekennzeichnet, daß das Andrücken des Ankers (5) an die Widerlagerfläche (2) durch die Druckfedermittel erfolgt, wozu die Kammer (8) eine dem Kupplungsteil zugewandte Frontwandmit einer die Schwenkbewegung des Schaftes (4) ermöglichenden Durchtrittsöffnung für den Schaft aufweist und außerdem die Druckfedermittel wenigstens ein Druckfederelement (3; 9) aufweisen, das sich gegen die Innenfläche der Frontwand abstützt.

2. Kupplungsvorrichtung nach Anspruch 1, dadurch gekennzeichnet, daß der Schaft (4), der Anker (5) und ein Kupplungteil (1') als einstückiges Kunststoffspritzteil ausgebildet sind und daß an den Schaft (4) und/oder derder Widerlagerfläche (2) abgewandten Seite des Ankers (5) sich an wenigstens einem Kammerinnenwandpaar federnd abstützende Federelemente (9) einstükkigmit angespritzt sind.

3. Kupplungsvorrichtung nach Anspruch 1 oder 2, dadurch gekennzeichnet, daß der Schaft (4) ein in Richtung der Schaftachse verlaufendes Langloch zur Aufnahme einer vertikalen, in dem Kammer angeordneten Achse (10) aufweist.

4. Kupplungsvorrichtung nach Anspruch 3, dadurch gekennzeichnet, daß das Langloch zur Widerlagerfläche (2) hin offen ist und daß die Endabschnitte der das Langloch begrenzenden Schaftabschnitte zu Ankerabschnitten verbreitert sind.

5. Kupplungsvorrichtung nach einem der Ansprüche 1 bis 4, dadurch gekennzeichnet, daß das freie Ende der Kupplungsvorrichtung um eine querverlaufende Horizontalachse (11) gegenüber dem Anker (5), insbesondere nach oben schwenkbar angeordnet ist.

6. Kupplungsvorrichtung nach einem der Ansprüche 1 bis 5, dadurch gekennzeichnet, daß der Kupplungsteilabschnitt (13), der dem äußersten freien Ende (12) der Kupplungsvorrichtung (1) bei eingerückter Kupplung gegenüberliegt und der ein im wesentlichen dreieckförmiges Profil mit horizontal verlaufenden Kanten aufweist, komplementär zum ersten Kupplungsteilabschnitt und zu dessen Aufnahme ausgebildet ist.

,7. Kupplungsvorrichtung nach einem der Ansprüche 1 bis 6, dadurch gekennzeichnet, daß der Schwenkbewegung der Kupplungsvorrichtung im Wege stehende Modellteile (14, 14') des Fahrzeuges lageveränderbar mit dem Fahrzeug verbunden sind und daß die Kupplungsvorrichtung (1) und/oderein Drehgestell an einem horizontal verschwenkbaren Abschnitt wenigstens einen Mitnehmer aufweist, der mit den lageveränderbaren Modellteilen (14, 14') in Mitnahmeverbindung bringbar ist.

8. Kupplungsvorrichtung nach Anspruch 7, dadurch gekennzeichnet, daß die Modellteile, insbesondere die Trittbrettanordnungen (14, 14'), quervershieblich am Boden des Fahrzeugs in wenigstens einer Führung gehalten sind, die um eine vertikale Achse gekrümmt verläuft.

9. Kupplungsvorrichtung nach Anspruch 7 oder 8, dadurch gekennzeichnet, daß der Mitnehmer erst in der Endphase der Schwenkbewegung mit einem auf der Schwenkseite gelegenen Modellteil (14 oder 14') in Wirkverbindung kommt und diese Wirkverbindung vor Erreichen der Mittellstellung wieder verläßt.

10. Kupplungsvorrichtung nach Anspruch 8 oder 9, dadurch gekennzeichnet, daß die Trittbrettanordnungen (14, 14') gegenüberliegender Seiten über eine Federanordnung (15, 15') mit einander federnd verbunden sind und daß die Trittbrettanordnungen nur aus dem Umfangsprofil des Fahrzeugs nach außen verschiebbar sind.

11. Kupplungsvorrichtung nach einem der Ansprüche 1 bis 10, dadurch gekennzeichnet, daß am Drehgestell (16) eines Fahrzeugs wenigstens ein Mitnehmer vorgesehen ist, der am Anker (5) oder am Schaft der seitlich schwenkbaren Kupplungsvorrichtung angreift, so daß ein ungekuppeltes Kupplungsteil bei der Kurvenfahrt etwa auf Gleismitte gehalten wird.

## Revendications

1. Disposiif d'attelage de véhicule ferroviaire miniature comportant un élément d'attelage (1'), une tige (4) reliée à celui-ci, pourvue d'un axe orientable dans une position normale dans la direction longitudinale du véhicule et d'une palette (5), reliée à la tige et s'étendant horizontalement des deux côtés de la tige, et des moyens élastiques de compression (3; 9) accouplés à la tige et/ou à la palette qui, en coopération avec celles-ci, tendent à maintenir élastiquement l'élément d'attelage en position normale, mais permettent un pivotement produit contre la force élastique, de l'élément d'attelage (1') autour d'un axe vertical, la palette et les moyens élastiques de compression étant disposés dans un chambre (8) et la palette étant poussée contre une surface de butée (2) tournée vers l'extrémité libre de l'élément d'attelage et prévue sur la paroi arrière de la chambre, de sorte que lors du pivotement de l'élément d'attelage (1'), une es parties extrêmes de la palette forme sur la surface de butée (2) un point de pivotement situé du côté du pivotement, caractérisé par le fait que la palette (5) est formée contre la surface de butée (2) par les moyens élastiques de compression, et pour cela, la chambre (8) comporte une paroi avant tournée vers l'élément d'attelage et pourvue d'une ouverture de passage de la tige (4) permettant le pivotement de celles-ci et, en outre, les moyens élastiques de compression comportant au moins un élément élastique de compression (3; 9) qui s'appuie contre la face intérieure de ladite paroi avant.

2. Dispositif d'attelage selon la revendication 1, caractérisé par le fait que la fige (4), la palette (5) et un élément d'attelage (1') sont réalisés d'une seule pièce en plastique injectée et que sur a tige (4) et/ou sur le côte de la palette (5) opposé à la surface de butée (2) sont réalisés à l'injection des éléments élastiques (9) qui s'appuient élastiquement sur au moins une paire de parois intérieures de la chambre.

3. Dispositif d'attelage selon l'une des revendications 1 et 2, caractérisé par le fait que la tige (4) présente un trou allongé s'étendant dans la direction de l'axe de celle-ci et destiné à recevoir un axe vertical (10) disposé dans la chambre.

4. Dispositif d'attelage selon la revendication 3, caractérisé par le fait que le trou allongé est ouvert vers la surface de butée (2) et que les parties extrêmes des parties de la tige qui limitent le trou allongé sont élargies en parties de palette.

5. Dispositif d'attelage selon l'une des revendications 1 à 4, caractérisé par le fait que son extrémité libre peut basculer, en particulier vers le haut, par rapport à la palette (5) autour d'un axe horizontal transversal (11).

6. Dispositif d'attelage selon l'une des revendications 1 à 5, caractérisé par le fait que la partie d'élément d'attelage (13) qui fait face à l'extrémité libre extérieure (12) du dispositif d'attelage (1) quand l'attelage est engagé et qui a un profil sensiblement triangulaire à arêtes horizontales est complémentaire de la première partie d'élémnt d'attelage et conformée pour la recevoir.

7. Dispositif d'attelage selon l'une des revendications 1 à 6, caractérisé par le fait que des éléments miniatures (14, 14') du véhicule qui sont sur la trajectoire de pivotement du dispositif d'attelage sont reliés au véhicule de manière à avoir une position variable et que le dispositif d'attelage (1) et/ou un bogie présente(nt) sur une partie pivotant horizontalement au moins un élément d'entraînement qui peut coopérer avec les éléments miniatures à position variable (14, 14').

8. Dispositif d'attelage selon la revendication 7, caractérisé par le fait que les éléments miniatures, en particulier les dispositifs marchepieds (14, 14'), sont montés mobiles transverselement sur le fond du véhicule dans au moins un moyen de guidage courbe autour d'un axe vertical.

9. Dispositif d'attelage selon l'une des revendications 7 et 8, caractérisé par le fait que l'élément d'entraînement coopère avec un élément miniature (14 ou 14') situé sur le côté de pivotement seulement dans la phase finale du pivotement et s'en dégage avant l'atteinte de la position médianne.

10. Dispositif d'attelage selon l'une des revendications 8 et 9, caractérisé par le fait que les dispositifs marchepieds (14, 14') de côtés opposés sont réunis élastiquement par un moyen élastique (15, 15'), et les dispositifs marchepieds peuvent seulement être sortis du gabarit du véhicule vers l'extérieur.

11. Dispositif d'attelage selon l'une des revendications 1 à 10, caractérisé par le fait que sur le bogie (16) d'un véhicule est prévu au moins un élément d'entraînement qui attaque la palette (5) ou la tige du dispositif d'attelage pivotant latéralement, de sorte que dans les courbes, un élément d'attelage non accouplé est maintenu à peu près au milieu de la voie.

## Claims

1. A coupling device on a model railway vehicle, said coupling device comprising a coupling element (1'), a shaft (4) connected to said coupling element said shaft having an axis being alignable in a normal position in a longitudinal direction of the vehicle, further comprising a crosspiece (5) formed to extend horizontally from both sides of the shaft and compression spring means (3; 9) coupled with said shaft and/or said crosspiece, said spring means seeking to hold the coupling element resiliently in the normal position by interaction with said shaft and said crosspiece, said spring means permitting a swivelling of the coupling element (1') about vertical axis against the spring force, said crosspiece and said spring means being positioned in a chamber (8) and said crosspiece being urged against an abutment surface (2) at the rear wall of the chamber facing the free end of the coupling element so that during the swivelling motion of said coupling element (1') one of the end portions of said crosspiece forms on said abutment surface (2) a pivot point which is situated on the swing side, characterized in that the crosspiece (5) is urged by the spring means against said abutment surface (2), for which purpose said chamber (8) comprises a front wall facing said coupling element and having a through opening said shaft provided to permit said swivelling motion of the shaft (4), said spring means further comprising at least one compression spring element (3; 9) bearing against the inner surface of said front wall.

2. A coupling device according to claim 1, characterized in that said shaft (4), said crosspiece (5) and a coupling element (1') are in the form of a one-piece plastic injection molding, and in that spring elements (9) resiliently bearing against at least one pair of inner walls of said chamber are integrally molded with said shaft (4) and/or with the side of the cross piece (5) facing away from said abutment surface (2).

3. A coupling device according to claim 1 or 2, characterized in that said shaft (4) has a slot running in the direction of the shaft axis for receiving a vertical rod (10) disposed in the chamber.

4. A coupling device according to claim 3, characterized in that said slot is open toward the abutment surface (2) and that the end sections of the shaft sections defining the slot are widened to form crosspiece sections.

5. A coupling device according to any of the claims 1 to 4, characterized in that the free end of the coupling device is disposed for pivoting about a transversely disposed horizontal axis (11) with respect to the crosspiece, especially for pivoting upwardly.

6. A coupling device according to any of the claims 1 to 5, characterized in that the coupling element (13) which confronts the outmost free end (12) of the coupling device (1) with the coupling engaged, and which has a substantially triangular profile with horizontally running edges, is formed to be complementry to the first coupling element section and is configured to accommodate the latter.

7. A coupling device according to any of the claims 1 to 6, characterized in that model parts (14,14') of the vehicle interfering with the swivelling movement of the coupling device are jointed to the vehicle in a position-variable manner and that the coupling device (1) and/or a swivel truck has at a horizontally pivoting section at least one actuator which can be brought into driving engagement with the position-variable.

8. A coupling device according to claim 7, characterized in that the model parts, especially the footboard systems (14, 14') are held for transverse displacement on the floor of the vehicle in at least one guide which runs in a curve about a vertical axis.

9. A coupling device according to claim 7 or 8, characterized in that the actuator is brought into active connection with a model part (14 or 14') located on the pivoting side only in the final phase of the pivoting movement and again departs from this active connection before reaching the middle position.

10. A coupling device according to claim 8 to 9, characterized in that a said footboard systems (14, 14') of opposite sides are connected resiliently with one another and that the footboard systems are displaceable outwardly out of the circumferential profile of the vehicle only.

11. A coupling device according to any of the claims 1 to 10, characterized in that on the swivel truck (16) of a vehicle at least one actuator is provided, which engages said crosspiece (5) or the shaft of the laterally swivelling coupling device so that an uncoupled coupling part will be held approximately at the center of a track while passing curves.
